# FASCICULE DE BREVET EUROPEEN

(11) **EP 3 741 262 B1**
(45) Date de publication et mention de la délivrance du brevet: **02.07.2025**
(21) Numéro de dépôt: 20175372.0
(22) Date de dépôt: 19.05.2020
(51) Int. Cl.: A47C 19/02, A47C 19/00

(54) **MASSE D'ANGLE ET PROCEDE D'ASSEMBLAGE DE SOMMIER**
BETTWINKEL UND ZUSAMMENBAUVERFAHREN EINES BETTRAHMENS
BEVEL WEIGHT AND METHOD FOR ASSEMBLING A BED BASE

(30) Priorité: 20.05.2019 FR 1905279
(43) Date de publication de la demande: 25.11.2020
(73) Titulaire: Tournadre SA Standard Gum, 18000 Bourges (FR)
(72) Inventeur: CAILLEY, Géraud, 18000 Bourges (FR); LOBRY, Pascal, 18000 Bourges (FR); LOBRY, Jacques, 18000 Bourges (FR)
(74) Mandataire: Cabinet Beau de Loménie

(56) Documents cités:
- EP-A1- 3 424 367
- WO-A1-2017/011630
- GB-A- 253 718
- KR-B1- 100 994 046
- US-A- 3 683 429
- US-A1- 2014 259 396
- US-A1- 2017 208 955

## Description

### Domaine Technique

La présente divulgation concerne le domaine de la literie, et plus précisément des sommiers.

### Technique antérieure

Un sommier comprend typiquement un cadre quadrangulaire et des lattes suspendues dans ce cadre. Le cadre comprend typiquement au moins deux longerons reliés à leurs extrémités par des traverses, les longerons et les traverses étant orientés normalement à des angles droits les uns des autres.

Afin de relier un longeron à une traverse à chaque angle du cadre du sommier, et pour maintenir de manière stable l'angle entre le longeron et la traverse malgré les différentes sollicitations mécaniques auxquelles le cadre peut être soumis, il est connu d'utiliser une masse d'angle solidement fixée au longeron et à la traverse. Il est aussi bien connu de fixer ou former de manière intégrale des pattes ou des supports de sommier aux masses d'angle des quatre angles du cadre quadrangulaire d'un sommier.

Afin de faciliter la logistique et restreindre le coût de production des sommiers, il est également connu de produire et distribuer des sommiers en kit à assembler sur place par du personnel peu qualifié, voire par les consommateurs eux-mêmes. Pour cela, des masses d'angle et des procédés permettant de faciliter cet assemblage ont été proposés, par exemple dans les brevets US 3,683,429 et US10,028,589 qui divulguent des systèmes de connexion par un organe male en forme de cale emboité dans un réceptacle complémentaire femelle. Les documents WO 2015/179350, WO 2016/196731, WO 2017/019199, US 2019/0000236 et WO 2017/011630 reprennent le même principe. Une solution alternative, divulguée par exemple dans les documents EP 3 424 367 A1, EP 0 740 084 B1 et WO 2019/018624, consiste en une cale centrale insérée dans des orifices alignés situés dans des pièces latérales fixées, respectivement, au longeron et à la traverse. D'autres examples ont été divulgués dans KR 100 994 046 B1 et dans GB 253 718 A.

Dans un cas comme dans l'autre, ces liaisons sont toutefois susceptibles de se déboîter sous certaines contraintes mécaniques, ce qui pourrait être nuisible à la stabilité du sommier et donc à la sécurité de l'utilisation.

### Exposé de l'invention

La présente divulgation vise à remédier à ces inconvénients, en proposant une masse d'angle pour sommier permettant un assemblage facile mais particulièrement stable du sommier.

Pour cela, cette masse d'angle peut comprendre une cale centrale avec au moins deux rampes convergentes, au moins un élément latéral et un dispositif de serrage. Chaque élément latéral peut être soit solidaire d'un longeron ou d'une traverse du sommier, soit apte à être fixé au longeron ou à la traverse, tandis que le dispositif de serrage est configuré pour serrer chaque élément latéral contre au moins une des au moins deux rampes de la cale centrale afin de consolider une liaison du longeron à la traverse du sommier à travers la masse d'angle.

Ainsi, grâce au serrage de la cale centrale par le dispositif de serrage de cette masse d'angle, l'assemblage du sommier est non seulement facilité, mais sa stabilité ultérieure est aussi assurée.

Selon la présente invention, l'au moins un élément latéral comprend un premier élément latéral et un deuxième élément latéral, et le dispositif de serrage est configuré pour serrer le premier élément latéral contre une première rampe des au moins deux rampes convergentes et le deuxième élément latéral contre une deuxième rampe des au moins deux rampes convergentes. Le premier élément latéral peut être soit solidaire du longeron ou apte à être fixé à celui-ci et le deuxième élément latéral peut être soit solidaire de la traverse ou apte à être fixé à celle-ci. Le serrage de la cale centrale entre les premier et deuxième éléments latéraux va ainsi les rapprocher en consolidant une liaison stable du longeron à la traverse par la masse d'angle. En particulier, afin de retenir chacun des éléments latéraux en direction perpendiculaire à la rampe correspondante, tout en assurant le guidage des éléments latéraux dans des directions convergentes lors du serrage de la cale centrale, les rampes et les éléments latéraux peuvent comprendre des contredépouilles mutuellement complémentaires.

Suivant une seconde alternative, l'au moins un élément latéral est solidaire de ou apte à être fixé à l'un du longeron et de la traverse du sommier et comprendre un réceptacle apte à recevoir la cale centrale, tandis que la cale centrale est solidaire de ou apte à être fixée à l'autre du longeron et de la traverse du sommier, par exemple à travers un support orthogonal à une direction de serrage de la cale centrale dans le réceptacle. La cale centrale présente pour cela une forme en pyramide ou pyramide tronquée, avec par exemple une section quadrangulaire perpendiculairement à la direction de serrage de la cale centrale dans le réceptacle.

Afin de faciliter le serrage, le dispositif de serrage peut comprendre une tige filetée et un orifice taraudé correspondant. L'un de la tige filetée et de l'orifice taraudé peut être situé dans une pointe de la cale centrale, vers laquelle convergent les au moins deux rampes, de telle manière que le serrage puisse être effectué par vissage de la tige filetée dans l'orifice taraudé. En particulier, si l'un de la tige filetée et de l'orifice taraudé est situé dans la pointe de la cale centrale, l'autre de la tige filetée et de l'orifice taraudé peut être solidaire d'une patte de sommier, de telle manière que le serrage puisse être effectué par vissage de la patte de sommier à la masse d'angle.

La présente divulgation concerne aussi un sommier comprenant au moins un longeron et une traverse reliés par une masse d'angle tel que décrite ci-dessus, et un lit comprenant un tel sommier.

Par ailleurs, la présente divulgation concerne aussi un procédé d'assemblage de sommier, comprenant une étape de serrage d'au moins un élément latéral d'une masse d'angle afin de consolider une liaison d'un longeron à une traverse du sommier à travers la masse d'angle. Lors de ce serrage, ledit au moins un élément latéral de la masse d'angle est solidaire d'au moins un d'un longeron ou d'une traverse du sommier, et est serré, avec un dispositif de serrage, contre au moins une rampe parmi deux rampes convergentes d'une cale centrale de la masse d'angle.

Suivant une première alternative, l'au moins un élément latéral comprend un premier élément latéral et un deuxième élément latéral. Lors du serrage, le premier élément latéral peut être solidaire du longeron du sommier et être serré contre une première rampe des au moins deux rampes convergentes et le deuxième élément latéral peut être solidaire de la traverse du sommier et être serré contre une deuxième rampe des au moins deux rampes convergentes.

Alternativement toutefois, la cale centrale, lors du serrage, est solidaire de l'autre parmi le longeron et la traverse du sommier, est reçue dans un réceptacle de l'élément latéral et présente pour cela une forme en pyramide ou pyramide tronquée.

Le serrage peut notamment être effectué par vissage d'une tige filetée du dispositif de serrage dans un orifice taraudé correspondant du dispositif de serrage, l'un de la tige filetée et de l'orifice taraudé étant situé dans une pointe de la cale centrale, vers laquelle convergent les au moins deux rampes. Dans ce cas, l'autre de la tige filetée et de l'orifice taraudé peut être solidaire d'une patte de sommier, le serrage étant alors effectué par vissage de la patte de sommier à la masse d'angle.

Pour que l'au moins un élément latéral de la masse d'angle soit solidaire d'au moins un d'un longeron ou d'une traverse du sommier, le procédé d'assemblage peut comprendre une étape de fixation de l'au moins un élément latéral au longeron et/ou à la traverse du sommier avant ledit serrage.

L'invention sera bien comprise et ses avantages apparaîtront mieux, à la lecture de la description détaillée qui suit, de modes de réalisation représentés à titre d'exemples non limitatifs. La description se réfère aux dessins annexés sur lesquels :

### Brève description des dessins

[Fig. 1] La figure 1 est une vue schématique en perspective d'un cadre de sommier de lit.
[Fig. 2] La figure 2 est une vue de détail d'un angle du cadre de la figure 1, avec une masse d'angle suivant un premier mode de réalisation.
[Fig. 3] La figure 3 est une vue en coupe de la masse d'angle de la figure 2.
[Fig. 4] La figure 4 est une vue en perspective éclatée de la masse d'angle de la figure 2.
[Fig. 5] La figure 5 est une vue de détail d'un autre angle du cadre de la figure 1, avec une masse d'angle suivant un deuxième mode de réalisation.
[Fig. 6] La figure 6 est une vue en coupe de la masse d'angle de la figure 5.
[Fig. 7] La figure 7 est une vue en perspective éclatée de la masse d'angle de la figure 5.

### Description des modes de réalisation

Un cadre 100 de sommier de lit est illustré schématiquement sur la fig. 1. Ce cadre 100, qui peut être de forme quadrangulaire, et plus spécifiquement rectangulaire, peut comprendre, comme illustré, deux longerons 101 parallèles, reliés à leurs extrémités par deux traverses 102 également parallèles, en angle sensiblement droit aux longerons 101. Dans le cadre de la présente demande, les termes « longeron » et « traverse » doivent être compris comme étant essentiellement interchangeables, désignant tous les deux des éléments longilignes formant le cadre 100 et ne se distinguant que par leur longueur relative, les longerons s'étendant dans la direction de la longueur du cadre 100 et les traverses dans la direction de la largeur. Le cadre 100 peut même être carré, avec donc des longerons et des traverses de même longueur, voire essentiellement identiques.

Les longerons 101 et les traverses 102 peuvent être mutuellement reliés, aux angles du cadre 100, par des masses d'angle 110 telles que celles illustrées en plus grand détail sur les figures 2 à 4. Chaque masse d'angle 110 peut comprendre au moins un élément latéral 111 et une cale centrale 112. L'élément latéral 111 peut être apte à être fixé au longeron 101 ou à la traverse 102, par exemple avec des vis 120 reçues dans des orifices traversants 103 dans l'élément latéral 111. Toutefois, d'autres techniques de fixation, comme par exemple par collage, peuvent être utilisées, et il est même envisageable de former l'élément latéral 111 de manière intégrale au longeron 101 ou traverse 102, de manière à ce qu'il en soit déjà solidaire sans nécessité de fixation. Comme dans le mode de réalisation illustré, la cale centrale 112 peut être apte à être fixée à l'autre du longeron 101 et la traverse 102, notamment aussi par des vis 120 reçues dans des orifices traversants 103 dans un support latéral 113 solidaire de la cale centrale 112. D'autres techniques de fixation, comme le collage, peuvent toutefois aussi être utilisées, et il est aussi même envisageable de former le support latéral 113 et la cale centrale 112 intégralement au longeron 101 ou traverse 102, de manière à ce qu'il en soit déjà solidaire sans nécessité de fixation.

La cale centrale 112 comporte au moins deux rampes convergentes 114. Comme illustré, dans ce mode de réalisation la cale centrale 112 peut être en forme de pyramide ou pyramide tronquée, et les au moins deux rampes convergentes 114 être formées par les faces latérales de cette pyramide ou pyramide tronquée. Bien qu'une forme de pyramide à base carrée soit illustrée, d'autres formes, de préférence non-axisymétriques sont envisageables. L'élément latéral 111 présente un réceptacle 115 avec une forme complémentaire de la cale centrale 112, et apte à la recevoir.

Comme illustré, la masse d'angle 110 comprend aussi un dispositif de serrage 130, qui peut notamment comprendre une tige filetée 131 et un orifice taraudé 132 complémentaire à celle-ci, de manière à permettre un serrage de l'élément latéral 111 contre les rampes convergentes 114 de la cale centrale 112. Pour cela, comme illustré, l'orifice taraudé 132 peut être situé dans une pointe 133 de la cale centrale 112, vers laquelle convergent les rampes convergentes 114, et la tige filetée 131 être solidaire d'une patte 134 du sommier. Comme illustré, un écrou 135 intégré dans la cale centrale 112 peut être traversé par cet orifice taraudé 132 pour y contribuer son filetage interne. Toutefois, cet arrangement peut alternativement être inversé, de manière à situer l'orifice taraudé dans la patte et la tige filetée sur la pointe de la cale centrale. Pour permettre le passage de la tige filetée 131 pour son introduction dans l'orifice taraudé 132 quand la cale centrale 112 est reçue dans le réceptacle 115 de l'élément latéral 111, celui-ci peut présenter un orifice traversant 136. La patte 134 et l'élément latéral 111 peuvent présenter des surfaces opposées 137, 138 configurées de manière à entrer en contact pour serrer l'élément latéral 111 contre la cale centrale 112 lors du vissage de la tige filetée 131 dans l'orifice taraudé 132.

Pour relier un longeron 101 à une traverse 102 lors de l'assemblage du cadre 100, d'abord l'élément latéral 111 peut être fixé au longeron 101 et la cale centrale 112 à la traverse 102, ou l'élément latéral 111 à la traverse 102 et la cale centrale 112 au longeron 101, s'ils n'en sont pas déjà solidaires. Ensuite, la cale centrale 112 peut être introduite dans le réceptacle 115. Finalement, la tige filetée 131 peut être vissée dans l'orifice taraudé 132 de manière à serrer le réceptacle 115 contre la cale centrale 112, en consolidant ainsi la liaison entre le longeron 101 et la traverse 102, tout en fixant la patte 134 au cadre 100.

Des masses d'angle 110 sont illustrées sur les figures 5 à 7. Comme illustré, chaque masse d'angle 110 suivant l'invention comprend
un premier élément latéral 111a, un deuxième élément latéral 111b, et une cale centrale 112. Les premier et deuxième éléments latéraux 111a, 111b peuvent être aptes à être fixés au longeron 101 et à la traverse 102, par exemple avec des vis 120 reçues dans des orifices traversants 103 dans les éléments latéraux 111a, 111b. Toutefois, d'autres techniques de fixation, comme par exemple par collage, peuvent être utilisées, et il est même envisageable de former le premier et/ou le deuxième élément latéral 111a, 111b de manière intégrale au longeron 101 ou traverse 102, de manière à ce qu'il en soit déjà solidaire sans nécessité de fixation.

Dans ce mode de réalisation, la cale centrale 112 peut présenter deux rampes convergentes 114 avec des contredépouilles aptes à engager des contredépouilles complémentaires sur les éléments latéraux 111a, 111b de manière à guider les éléments latéraux 111a, 111b dans des directions convergentes tout en maintenant leur orientation relative.

D'après la présente invention, la masse d'angle 110 comprend aussi un dispositif de serrage 130, qui peut notamment comprendre une tige filetée 131 et un orifice taraudé 132 complémentaire à celle-ci, de manière à permettre un serrage des éléments latéraux 111a,111b contre les rampes convergentes 114 correspondantes de la cale centrale 112. Pour cela, comme illustré, l'orifice taraudé 132 peut être situé dans une pointe 133 de la cale centrale 112, vers laquelle convergent les rampes convergentes 114, et la tige filetée 131 être solidaire d'une patte 134 du sommier. Comme illustré, un écrou 135 intégré dans la cale centrale 112 peut être traversé par cet orifice taraudé 132 pour y contribuer son filetage interne. Toutefois, cet arrangement peut alternativement être inversé, de manière à situer l'orifice taraudé dans la patte et la tige filetée sur la pointe de la cale centrale. Pour son introduction dans l'orifice taraudé 132 quand la cale centrale 112 est reçue dans le réceptacle 115 de l'élément latéral 111, la tige filetée 131 peut passer entre les deux éléments latéraux. Chaque élément latéral 111a,111b peuvent présenter une surface 137 opposée à une surface 138 de la patte 134. Ces surfaces 137, 138 peuvent être configurées de manière à entrer en contact pour serrer chaque élément latéral 111a,111b contre la cale centrale 112 lors du vissage de la tige filetée 131 dans l'orifice taraudé 132.

Pour relier un longeron 101 à une traverse 102 lors de l'assemblage du cadre 100, d'abord les éléments latéraux 111a,111b peuvent être fixé au longeron 101 et à la traverse 102, s'ils n'en sont pas déjà solidaires. Ensuite, les éléments latéraux 111a, 111b peuvent être engagés aux rampes correspondantes 114 de la cale centrale 112. Finalement, la tige filetée 131 peut être vissée dans l'orifice taraudé 132 de manière à serrer les éléments latéraux 111a,111b contre la cale centrale 112, en consolidant ainsi la liaison entre le longeron 101 et la traverse 102, tout en fixant la patte 134 au cadre 100.

Quoique la présente invention ait été décrite en se référant à des exemples spécifiques, il est évident que des différentes modifications et changements peuvent être effectués sur ces exemples sans sortir de la portée générale de l'invention telle que définie par les revendications. Par conséquent, la description et les dessins doivent être considérés dans un sens illustratif plutôt que restrictif.

## Revendications

1. Masse d'angle (110) pour sommier, comportant une cale centrale (112) avec au moins deux rampes convergentes (114), au moins un élément latéral (111 ; 111a, 111b) solidaire de ou apte à être fixé à un longeron (101) ou une traverse (102) du sommier, et un dispositif de serrage (130) pour serrer chaque élément latéral (111 ; 111a,111b) contre au moins une des au moins deux rampes (114) de la cale centrale (112) afin de consolider une liaison du longeron (101) à la traverse (102) du sommier à travers la masse d'angle (110), **caractérisée en ce que** l'au moins un élément latéral (111a,111b) comprend un premier élément latéral (111a) solidaire de ou apte à être fixé au longeron du sommier et un deuxième élément latéral (111b) solidaire de ou apte à être fixé à la traverse (102) du sommier, et dans laquelle le dispositif de serrage (130) est configuré pour serrer le premier élément latéral (111a) contre une première rampe (114) des au moins deux rampes convergentes (114) et le deuxième élément latéral (111b) contre une deuxième rampe (114) des au moins deux rampes convergentes (114).

2. Masse d'angle (110) suivant la revendication 1, dans laquelle les rampes (114) et les éléments latéraux (111a,111b) présentent des contredépouilles mutuellement complémentaires.

3. Masse d'angle (110) pour sommier, comportant une cale centrale (112) avec au moins deux rampes convergentes (114), au moins un élément latéral (111 ; 111a, 111b) solidaire de ou apte à être fixé à un longeron (101) ou une traverse (102) du sommier, et un dispositif de serrage (130) pour serrer chaque élément latéral (111 ; 111a,111b) contre au moins une des au moins deux rampes (114) de la cale centrale (112) afin de consolider une liaison du longeron (101) à la traverse (102) du sommier à travers la masse d'angle (110),, dans laquelle l'au moins un élément latéral (111) est solidaire de ou apte à être fixé à l'un du longeron (101) et de la traverse (102) du sommier et comprend un réceptacle (115) apte à recevoir la cale centrale (112), laquelle est solidaire de ou apte à être fixée à l'autre du longeron (101) et de la traverse (102) du sommier, **caractérisée en ce que** la cale centrale (112) présente une forme en pyramide ou pyramide tronquée.

4. Masse d'angle (110) suivant l'une quelconque des revendications précédentes, dans laquelle le dispositif de serrage (130) comprend une tige filetée (131) et un orifice taraudé (132) correspondant, l'un de la tige filetée (131) et de l'orifice taraudé (132) étant situé dans une pointe (133) de la cale centrale (132), les au moins deux rampes (114) convergeant vers ladite pointe (133).

5. Masse d'angle (110) suivant la revendication 4, dans laquelle l'autre de la tige filetée (131) et de l'orifice taraudé (132) est solidaire d'une patte (134) de sommier.

6. Sommier comprenant au moins un longeron (101) et une traverse (102) reliés par une masse d'angle (110) suivant l'une quelconque des revendications précédentes.

7. Lit comprenant un sommier suivant la revendication 6.

8. Procédé d'assemblage de sommier, comprenant au moins le serrage d'au moins un élément latéral (111 ;111a,111b) d'une masse d'angle (110), avec un dispositif de serrage (130), contre au moins une rampe (114) d'une cale centrale (112) de la masse d'angle (110), afin de consolider une liaison d'un longeron (101) à une traverse (102) du sommier à travers la masse d'angle (110), ladite cale centrale (112) comprenant au moins deux rampes convergentes (114), et ledit au moins un élément latéral (111 ;111a,111b) étant solidaire d'au moins un du longeron (101) ou de la traverse (102) du sommier lors du serrage, **caractérisé en ce que** l'au moins un élément latéral (111a,111b) comprend un premier et un deuxième élément latéral (111a,111b), et dans lequel, lors du serrage, le premier élément latéral (111a) est solidaire du longeron (101) du sommier et serré contre une première rampe (114) des au moins deux rampes convergentes (114) et le deuxième élément latéral (111b) est solidaire de la traverse (102) du sommier et serré contre une deuxième rampe (114) des au moins deux rampes convergentes (114).

9. Procédé d'assemblage de sommier, comprenant au moins le serrage d'au moins un élément latéral (111 ;111a,111b) d'une masse d'angle (110), avec un dispositif de serrage (130), contre au moins une rampe (114) d'une cale centrale (112) de la masse d'angle (110), afin de consolider une liaison d'un longeron (101) à une traverse (102) du sommier à travers la masse d'angle (110), ladite cale centrale (112) comprenant au moins deux rampes convergentes (114), et ledit au moins un élément latéral (111 ;111a,111b) étant solidaire d'au moins un du longeron (101) ou de la traverse (102) du sommier lors du serrage, et **caractérisé en ce que** la cale centrale (112) présente une forme en pyramide ou pyramide tronquée et, lors du serrage, est solidaire de l'autre parmi le longeron (101) et la traverse (102) du sommier et reçue dans un réceptacle (115) de l'élément latéral.

10. Procédé d'assemblage suivant l'une quelconque des revendications 8 ou 9, dans lequel le serrage est effectué par vissage d'une tige filetée (131) du dispositif de serrage (130) dans un orifice taraudé (132) correspondant du dispositif de serrage (130), l'un de la tige filetée (131) et de l'orifice taraudé (132) étant situé dans une pointe de la cale centrale (112), vers laquelle convergent les au moins deux rampes (114).

11. Procédé d'assemblage suivant la revendication 10, dans lequel l'autre de la tige filetée (131) et de l'orifice taraudé (132) est solidaire d'une patte (134) de sommier, le serrage étant effectué par vissage de la patte (134) de sommier à la masse d'angle (110).

12. Procédé d'assemblage suivant l'une quelconque des revendications 8 à 11, comprenant en outre une étape de fixation de l'au moins un élément latéral (111 ; 111a,111b) au longeron (101) et/ou à la traverse (102) du sommier avant ledit serrage.

## Patentansprüche

1. Eckwinkelstück (110) für einen Bettrahmen, aufweisend einen Mittelkeil (112) mit mindestens zwei konvergierenden Rampen (114), mindestens ein Seitenelement (111; 111a, 111b), das fest mit einem Längsträger (101) oder einem Querträger (102) des Bettrahmens verbunden oder daran befestigbar ist, und eine Spannvorrichtung (130) zum Festspannen jedes Seitenelements (111; 111a, 111b) an mindestens einer der mindestens zwei Rampen (114) des Mittelkeils (112), um eine Verbindung des Längsträgers (101) mit dem Querträger (102) des Bettrahmens durch das Eckwinkelstück (110) zu konsolidieren, **dadurch gekennzeichnet, dass** das mindestens eine Seitenelement (111a, 111b) ein erstes Seitenelement (111a), das fest mit dem Längsträger des Bettrahmens verbunden oder an diesem befestigbar ist, und ein zweites Seitenelement (111b) umfasst, das fest mit dem Querträger (102) des Bettrahmens verbunden oder an diesem befestigbar ist, und wobei die Spannvorrichtung (130) dazu ausgelegt ist, das erste Seitenelement (111a) gegen eine erste Rampe (114) der mindestens zwei konvergierenden Rampen (114) und das zweite Seitenelement (111b) gegen eine zweite Rampe (114) der mindestens zwei konvergierenden Rampen (114) zu spannen.

2. Eckwinkelstück (110) nach Anspruch 1, wobei die Rampen (114) und die Seitenelemente (111a, 111b) zueinander komplementäre Hinterschneidungen aufweisen.

3. Eckwinkelstück (110) für einen Bettrahmen, aufweisend einen Mittelkeil (112) mit mindestens zwei konvergierenden Rampen (114), mindestens ein Seitenelement (111; 111a, 111b), das fest mit einem Längsträger (101) oder einem Querträger (102) des Bettrahmens verbunden oder daran befestigbar ist, und eine Spannvorrichtung (130) zum Festspannen jedes Seitenelements (111; 111a, 111b) an mindestens einer der mindestens zwei Rampen (114) des Mittelkeils (112), um eine Verbindung des Längsträgers (101) mit dem Querträger (102) des Bettrahmens durch das Eckwinkelstück (110) zu konsolidieren, wobei das mindestens eine Seitenelement (111) fest mit einem von dem Längsträger (101) und dem Querträger (102) des Bettrahmens verbunden oder an diesem befestigbar ist und eine Aufnahme (115) umfasst, die imstande ist, den Mittelkeil (112) aufzunehmen, der fest mit dem anderen von dem Längsträger (101) und dem Querträger (102) des Bettrahmens verbunden oder daran befestigbar ist, **dadurch gekennzeichnet, dass** der Mittelkeil (112) eine Pyramiden- oder Pyramidenstumpfform aufweist.

4. Eckwinkelstück (110) nach einem der vorstehenden Ansprüche, wobei die Spannvorrichtung (130) einen Gewindestift (131) und eine entsprechende Gewindebohrung (132) umfasst, wobei entweder der Gewindestift (131) oder die Gewindebohrung (132) in einer Spitze (133) des Mittelkeils (132) angeordnet ist, wobei die mindestens zwei Rampen (114) zu dieser Spitze (133) hin konvergieren.

5. Eckwinkelstück (110) nach Anspruch 4, wobei entweder der Gewindestift (131) oder die Gewindebohrung (132) fest mit einem Fuß des Bettrahmens (134) verbunden ist.

6. Bettrahmen, umfassend mindestens einen Längsträger (101) und einen Querträger (102), die durch eine Eckwinkelstück (110) nach einem der vorstehenden Ansprüche verbunden sind.

7. Bett, umfassend einen Bettrahmen nach Anspruch 6.

8. Verfahren zum Zusammenbau eines Bettrahmens, umfassend mindestens das Festspannen mindestens eines Seitenelements (111; 111a, 111b) eines Eckwinkelstücks (110) mit einer Spannvorrichtung (130) an mindestens einer Rampe (114) eines Mittelkeils (112) des Eckwinkelstücks (110), um eine Verbindung eines Längsträgers (101) mit einem Querträger (102) des Bettrahmens durch das Eckwinkelstück (110) zu konsolidieren, wobei der Mittelkeil (112) mindestens zwei konvergierende Rampen (114) umfasst und das mindestens eine Seitenelement (111; 111a, 111b) beim Festspannen mit mindestens einem von dem Längsträger (101) oder dem Querträger (102) des Bettrahmens fest verbunden wird, **dadurch gekennzeichnet, dass** das mindestens eine Seitenelement (111a, 111b) ein erstes und ein zweites Seitenelement (111a, 111b) umfasst und wobei beim Festspannen das erste Seitenelement (111a) mit dem Längsträger (101) des Bettrahmens fest verbunden und gegen eine erste Rampe (114) der mindestens zwei konvergierenden Rampen (114) und das zweite Seitenelement (111b) mit dem Querträger (102) des Bettrahmens fest verbunden und gegen eine zweite Rampe (114) der mindestens zwei konvergierenden Rampen (114) gespannt wird.

9. Verfahren zum Zusammenbau eines Bettrahmens, umfassend mindestens das Festspannen mindestens eines Seitenelements (111; 111a; 111b) eines Eckwinkelstücks (110) mit einer Spannvorrichtung (130) an mindestens einer Rampe (114) eines Mittelkeils (112) des Eckwinkelstücks (110), um eine Verbindung eines Längsträgers (101) mit einem Querträger (102) des Bettrahmens durch das Eckwinkelstück (110) zu konsolidieren, wobei der Mittelkeil (112) mindestens zwei konvergierende Rampen (114) umfasst und das mindestens eine Seitenelement (111; 111a, 111b) beim Festspannen mit mindestens einem von dem Längsträger (101) oder dem Querträger (102) des Bettrahmens fest verbunden wird, **dadurch gekennzeichnet, dass** der Mittelkeil (112) eine Pyramiden- oder Pyramidenstumpfform aufweist und beim Festspannen mit dem anderen von dem Längsträger (101) und dem Querträger (102) des Bettrahmens fest verbunden und in einer Aufnahme (115) des Seitenelements aufgenommen wird.

10. Verfahren zum Zusammenbau nach einem der Ansprüche 8 oder 9, wobei das Festspannen durch Einschrauben eines Gewindestifts (131) der Spannvorrichtung (130) in eine entsprechende Gewindebohrung (132) der Spannvorrichtung (130) erfolgt, wobei sich entweder der Gewindestift (131) oder die Gewindebohrung (132) in einer Spitze des Mittelkeils (112) befinden, zu der die mindestens zwei Rampen (114) hin konvergieren.

11. Verfahren zum Zusammenbau nach Anspruch 10, wobei entweder der Gewindestift (131) oder die Gewindebohrung (132) fest mit einem Fuß (134) des Bettrahmens verbunden ist, wobei das Festspannen durch Verschrauben des Fußes (134) des Bettrahmens mit dem Eckwinkelstück (110) erfolgt.

12. Verfahren zum Zusammenbau nach einem der Ansprüche 8 bis 11, das ferner einen Schritt des Befestigens des mindestens einen Seitenelements (111; 111a, 111b) am Längsträger (101) und/oder am Querträger (102) des Bettrahmens vor dem Festspannen umfasst.

## Claims

1. A cornerpiece (110) for a bed base, comprising a central wedge (112) with at least two converging ramps (114), at least one side element (111; 111a, 111b) secured to or capable of being attached to a spar (101) or a crossmember (102) of the bed base, and a clamping device (130) for clamping each side element (111; 111a, 111b) against at least one of the at least two ramps (114) of the central wedge (112) in order to consolidate a connection of the spar (101) to the crossmember (102) of the bed base through the cornerpiece (110), **characterized in that** the at least one side element (111a, 111b) comprises a first side element (111a) secured to or adapted to be attached to the spar of the bed base and a second side element (111b) secured to or capable of being attached to the crossmember (102) of the bed base, and wherein the clamping device (130) is configured to clamp the first side element (111a) against a first ramp (114) of the at least two converging ramps (114) and the second side element (111b) against a second ramp (114) of the at least two converging ramps (114).

2. The cornerpiece (110) according to claim 1, wherein the ramps (114) and the side elements (111a, 111b) have mutually complementary undercuts.

3. A cornerpiece (110) for a bed base, comprising a central wedge (112) with at least two converging ramps (114), at least one side element (111; 111a, 111b) secured to or capable of being attached to a spar (101) or a crossmember (102) of the bed base, and a clamping device (130) for clamping each side element (111; 111a, 111b) against at least one of the at least two ramps (114) of the central wedge (112) in order to consolidate a connection of the spar (101) to the crossmember (102) of the bed base through the cornerpiece (110), wherein the at least one side element (111) is secured to or adapted to be attached to the spar (101) and the crossmember (102) of the bed base and comprises a receptacle (115) adapted to receive the central wedge (112), which is secured to or able to be attached to the other of the spar (101) and the crossmember (102) of the bed base, **characterized in that** the central wedge (112) takes the shape of a pyramid or truncated pyramid.

4. The cornerpiece (110) according to any one of the preceding claims, wherein the clamping device (130) comprises a threaded stem (131) and a corresponding threaded orifice (132), one of the threaded stem (131) and the threaded orifice (132) being located in a point (133) of the central wedge (132), the at least two ramps (114) converging toward said point (133).

5. The cornerpiece (110) according to claim 4, wherein the other of the threaded stem (131) and the threaded orifice (132) is secured to a lug (134) of the bed base.

6. A bed base comprising at least one spar (101) and one crossmember (102) connected by a cornerpiece (110) according to any one of the preceding claims.

7. A bed comprising a bed base according to claim 6.

8. A method of assembling a bed base, comprising at least clamping at least one side element (111; 111a, 111b) of a cornerpiece (110), with a clamping device (130), against at least one ramp (114) of a central wedge (112) of the cornerpiece (110), in order to consolidate a connection of a spar (101) to a crossmember (102) of the bed base through the cornerpiece (110), said central wedge (112) comprising at least two converging ramps (114), and said at least one side element (111; 111a, 111b) being secured to at least one of the spar (101) or the crossmember (102) of the bed base during clamping, **characterized in that** the at least one side element (111a, 111b) comprises a first and a second side element (111a, 111b), and wherein, during clamping, the first side element (111a) is secured with the spar (101) of the bed base and clamped against a first ramp (114) of the at least two converging ramps (114) and the second side element (111b) is secured to the crossmember (102) of the bed base and clamped against a second ramp (114) of the at least two converging ramps (114).

9. A method of assembling a bed base, comprising at least clamping at least one side element (111; 111a, 111b) of a cornerpiece (110), with a clamping device (130), against at least one ramp (114) of a central wedge (112) of the cornerpiece (110), in order to consolidate a connection of a spar (101) to a crossmember (102) of the bed base through the cornerpiece (110), said central wedge (112) comprising at least two converging ramps (114), and said at least one side element (111; 111a, 111b) being secured to at least one of the spar (101) or the crossmember (102) of the bed base during clamping, and **characterized in that** the central wedge (112) takes the shape of a pyramid or truncated pyramid and, during clamping, is secured to the other of the spar (101) and crossmember (102) of the bed base and received in a receptacle (115) of the side element.

10. The assembly method according to any one of claims 8 or 9, wherein the clamping is effected by screwing a threaded stem (131) of the clamping device (130) into a corresponding threaded orifice (132) of the clamping device (130), one of the threaded stem (131) and the threaded orifice (132) being located in a point of the central wedge (112), toward which the at least two ramps (114) converge.

11. The assembly method according to claim 10, wherein the other of the threaded stem (131) and the threaded orifice (132) is secured to a lug (134) of the bed base, the clamping being effected by screwing the base lug (134) to the cornerpiece (110).

12. The assembly method according to any one of claims 8 to 11, further comprising a step of attaching the at least one side element (111; 111a, 111b) to the spar (101) and/or to the crossmember (102) of the bed base before said clamping.
